# EUROPÄISCHE PATENTSCHRIFT

(11) **EP 1 099 512 B1**
(45) Veröffentlichungstag und Bekanntmachung des Hinweises auf die Patenterteilung: **19.10.2005**
(21) Anmeldenummer: 00123502.7
(22) Anmeldetag: 27.10.2000
(51) Int. Cl.: B24B 27/033, B24B 7/12, B24B 21/04, B21B 45/06

(54) **Einrichtung zum Blankschleifen von verzundertem Warmband**
Apparatus for clean grinding of scaled hotband
Dispositif pour le décalaminage par meulage de bande à chaud

(30) Priorität: 12.11.1999 DE 19954741; 20.01.2000 DE 10002144
(43) Veröffentlichungstag der Anmeldung: 16.05.2001
(73) Patentinhaber: SMS Demag AG, 40237 Düsseldorf (DE)
(72) Erfinder: Häusler, Jan Christoph, Dipl.-Ing., 47057 Duisburg (DE)
(74) Vertreter: Valentin, Ekkehard

(56) Entgegenhaltungen:
- DE-A- 4 224 846
- FR-A- 1 503 417
- PATENT ABSTRACTS OF JAPAN vol. 017, no. 005 (M-1349), 6. Januar 1993 (1993-01-06) & JP 04 238619 A (NIPPON STEEL CORP), 26. August 1992 (1992-08-26)
- PATENT ABSTRACTS OF JAPAN vol. 008, no. 274 (M-345), 14. Dezember 1984 (1984-12-14) & JP 59 144515 A (HITACHI SEISAKUSHO KK;OTHERS: 01), 18. August 1984 (1984-08-18)

## Beschreibung

Die Erfindung betrifft eine Einrichtung zum Blankschleifen von verzundertem Warmband oder dessen freien Enden in einer Bandanlage insbesondere in Vorbereitung einer Verbindung durch Schweißen, wobei die Schleifeinrichtung mit zwei paralleigeführten Endlosschleifbändern und mit Unterstützungsrollen ausgestattet ist, von welchen das eine Endlosschleifband mit der Bandoberseite, und zugleich das andere Endlosschleifband mit der Bandunterseite zum Schleifen in Arbeitskontakt bringbar ist.

Beim Schweißen von verzundertem Warmband, insbesondere in einem Bereich geringer Banddicke, beispielsweise kleiner 1,2 mm, ist dieser Schweißprozeß mit einer Abbrenn-Stumpf-Schweißmaschine nicht mehr möglich. Hier kann nur mit einer Laserschweißmaschine gearbeitet werden.

Eine Alternative zum Schweißen von verzundertem Band besteht darin, daß das Band vor dem Schweißen metallisch blank gereinigt wird. Hierfür gibt es bereits die Möglichkeit, auf der Schweißmaschine eine Schleifeinrichtung zu installieren, die mit einem Schleifkopf, oder mit einem Fräser arbeitet. Falls eine solche Installation nicht möglich ist, muß eine separate Schleifeinrichtung in die Bandlinie integriert werden.

Aus dem Dokument FR-A-1 503 417 ist eine Schleifmaschine für Warmband bekannt, die zwei parallel geführte Eindlosschleifbänder aufweist, die von abstandsveränderlichen Führungsrollen geführt sind, zwischen denen Unterstützungsrollen angeordnet sind, von denen das Schleifband an die Oberfläche des Walzbandes gedrückt wird. Das obere Endlosschleifband ist mit der Oberseite des Walzbandes und das untere Walzband ist mit der Unterseite des Walzbandes in Arbeitskontakt bringbar.

Der Erfindung liegt die Aufgabe zugrunde, eine Einrichtung zum Blankschleifen von verzundertem Warmband anzugeben, welche den Schleifprozeß des verzunderten Bandes in möglichst kurzer Zeit durchführt, um erforderliche Stillstandszeiten des Bandes im Einlaufteil einer kontinuierlich arbeitenden Bandanlage möglichst weitgehend zu kürzen. Je weniger Zeit benötigt wird, desto kleiner kann ein Zwischenspeicher für das Band ausgelegt werden.

Zur Lösung der Aufgabe wird mit der Erfindung bei einer Einrichtung der im Oberbegriff von Anspruch 1 genannten Art mit der Erfindung vorgeschlagen, dass beide Endlosschleifbänder quer zur Laufrichtung des Warmbandes ausgerichtet sind und dass die Schleifeinrichtung quer zur Laufrichtung des Warmbandes um eine Strecke entsprechend wenigstens dem Abstand zweier benachbarter Unterstützungsrollen hin- und herfahrbar ausgebildet ist

Eine Ausgestaltung der Schleifeinrichtung sieht vor, daß jedes Schleifband über eine dieses antreibbare Rollenbank gespannt ist.

Dabei ist die Schleifeinrichtung derart ausgebildet, daß jede Rollenbank zum Bandschleifen an eine Fläche der Bandoberseite bzw. der Bandunterseite des Warmbandes bei dessen Stillstand mit Schleifkraft anlegbar ist.

Mit Vorteil wird durch das gleichzeitige Schleifen des Warmbandes mittels Endlosschleifbändem von beiden Seiten, d. h. der Bandoberseite und gleichzeitig der Bandunterseite, der Schleifprozeß wesentlich beschleunigt und mit zufriedenstellenden Ergebnis in kurzer Zeit durchgeführt.

Eine weitere Ausgestaltung der Schleifeinrichtung sieht vor, daß die Rollenbänke über Führungen miteinander abstandsveränderlich derart verbunden sind, daß ihre Unterstützungsrollen einander gegenüberstehen.

Damit wird verhindert, daß jeder Rolle eine Gegenkraft entgegengesetzt wird und es wird erreicht, daß das Band gleichzeitig von beiden Seiten geschliffen werden kann, ohne daß die Rollen bleibende Verformungen am Band erzeugen.

Dabei ist die Schleifeinrichtung quer zur Bandlaufrichtung ausgerichtet. Die Rollenbänke sind über Führungen miteinander verbunden, so daß die Unterstützungsrollen exakt einander gegenüberstehen.

Eine Ausgestaltung der Schleifeinrichtung sieht vor, daß die Enden der Rollenbänke über Führungen miteinander abstandsveränderlich verbunden sind, so daß sich zwischen den Rollenbänken ein länglich-rechteckiger Schleifraum ergibt, was dazu führt, daß das zu schleifende Band durch diesen geschlossenen Schleifraum ein- und hindurchgeführt werden muß. Falls dies aus arbeitstechnischen Gründen als nachteilig empfunden wird, sieht die Erfindung in einer weiteren Ausgestaltung der Schleifeinrichtung vor, daß sie in Form an der Vorderseite offenen Gabel mit zwei im parallelen Abstand abstandsveränderlichen Zinken ausgebildet ist, von welchen jeder mit einer ein Endlosschleifband aufweisenden Rollenbank und vorzugsweise mit einer Bandklemmeinrichtung sowie mit Mitteln zur gegenseitigen Abstandseinstellung ausgestattet ist.

Weitere Ausgestaltungen sind entsprechend den Unteransprüchen vorgesehen.

Einzelheiten, Merkmale und Vorteile der Erfindung ergeben sich aus der nachstehenden Erläuterung eines in den Zeichnungen schematisch dargestellten Ausführungsbeispieles.
Es zeigen:
- Figur 1: eine Schleifeinrichtung in Bereitschaftsstellung mit in Abstand parallel geöffneten Rollenbänken bei frei hindurchlaufendem Warmband, in einer zur Durchlaufrichtung des Warmbandes senkrechten Betrachtungsebene;
- Figur 2: in der gleichen Betrachtungsebene gemäß Figur 1 die Schleifeinrichtung während des Schleifprozesses mit gegen das Band zusammengefahrenen Rollenbänken;
- Figur 3: Schleifeinrichtung in Draufsicht mit Blick auf eine Fläche des Warmbandes;
- Figur 4: die Schleifeinrichtung gemäß Figur 3 in einer Schnittebene IV. - IV. in Figur 3;
- Figur 5: eine Ausgestaltung der Schleifvorrichtung in Form einer vorne offenen Gabel in Bereitschaftsstellung mit geöffneten Rollenbänken, in Blickrichtung einer Ebene senkrecht zum Warmband;
- Figur 6: die Vorrichtung gemäß Figur 5 mit zum Schleifprozeß gegen das Band zusammengefahrenen Rollenbänken;
- Figur 7: eine Darstellung, nach Art eines Stammbaums, mehrerer Schleifeinrichtungen im Einlauf einer Bandanlage;
- Figur 8: einen Schnitt zweier Warmbandenden beim Schleifvorgang in einer Schnittebene VIII. - VIII. in Figur 7.

Die in den Figuren 1 und 2 gezeigte Schleifeinrichtung nach der Erfindung ist einmal in Durchlaufposition (Figur 1) und in Arbeitsposition (Figur 2) dargestellt.

Die Schleifeinrichtung ist mit zwei parallel geführten Endlosschleifbändem 4 bzw. 5 ausgestattet, von welchen das eine Endlosschleifband 4 mit der Bandoberseite 6, und zugleich das andere Endlosschleifband 5 mit der Bandunterseite 7 zum Schleifen in Arbeitskontakt bringbar ist. Jedes Schleifband 4, 5 ist über eine dieses antreibbare Rollenbank 8, 9 gespannt. Dabei ist jede Rollenbank 8, 9 zum Bandschleifen an eine Fläche der Bandoberseite 6 bzw. der Bandunterseite 7 des Warmbandes 1 bei dessen Stillstand mit Schleifkraft anlegbar. Das Endlosschleifband ist über jeweils eine Rollenbank 8, 9 gespannt, bei welcher mindestens eine Rolle 12 bzw. 13, bevorzugt die erste oder letzte Rolle, angetrieben ist.

Die Unterstützungsrollen 12, 13 zweier Rollenbänke 8, 9 sind in Rahmen 32 gelagert und werden zum Schleifen gemäß Darstellung in Figur 2 gegen das angehaltene Band angelegt. Dabei ist die Schleifeinrichtung quer zur Bandlaufrichtung 14 ausgerichtet.

Um den Andrückrollen eine zum Schleifen erforderliche Gegenkraft entgegenzusetzen und das Band von beiden Seiten gleichzeitig schleifen zu können, wird die gleiche Einheit einer Rollenbank noch einmal an der Gegenseite angesetzt. Damit jedoch die Rollen 12, 13 keine bleibenden Verformungen des Bandes erzeugen, sind die Rollenbänke 8, 9 über Führungen 10, 11 derart miteinander verbunden, daß sie sich einander gegenüberstehen.

Um alle Bereiche des Bandes 1 gleichmäßig schleifen zu können, wird die vorgenannte Anordnung der Schleifeinrichtung um etwas mehr als den Abstand der Stütztrollen, das heißt um den Bereich 15 hin und her verfahren.

Weiterhin ist die Schleifeinrichtung durch je eine Bandklemmeinrichtung 19 bzw. 20 ergänzt, wie dies in den Figuren 3 und 4 gezeigt ist. Die Bandklemmeinrichtungen 19, 20 halten das Band 1 in der Schleifeinrichtung in stabiler Position.

Wie aus den Figuren 5 und 6 ersichtlich ist, kann die Schleifeinrichtung in einer bevorzugten Ausgestaltung in Form einer an der Vorderseite offenen Gabel 16 mit zwei im parallelen Abstand abstandsveränderlichen Zinken 17, 18 ausgebildet sein, von welchen jeder mit einer ein Endlosschleifband 4, 5 aufweisenden Rollenbank 8, 9, und vorzugsweise mit einer Bandklemmeinrichtung 19, 20 sowie mit Mitteln 21, 22 zur gegenseitigen Abstandseinstellung ausgestattet ist.

In den Figuren 5 und 6 ist gezeigt, daß beidseits neben jeder Rollenbank 8, 9 Bandklemmeinrichtungen 19, 20 zwecks Stabilisierung des Bandes 1 angeordnet sind.

In der Figur 7 ist nach Art eines Stammbaumes eine Bandanlage 24 mit zwei von Abrollhaspeln 30, 31 abrollbaren Warmbändem 1, 1' gezeigt, die über Umlenkrollen an einer Stelle 25 zusammengeführt werden. Dabei ist jeweils eine Schleifstation 29, 29' in geringem Abstand hinter einer Teilschere 23, 23' im Einlauf zu der Bandanlage 24 angeordnet, und eine Schleifstation 28 ist in vergleichsweise geringem Abstand hinter der Stelle 25 der Zusammenführung zweier Einlaufbandebenen 26, 27 angeordnet.

Da die erste Schleifstation 29 direkt hinter der Teilschere 23 angeordnet ist, kann die nach dem Schleifprozeß gereinigte Stelle direkt in die Schere zurückgefahren werden. Danach erfolgt der Teilschnitt. Dies hat den Vorteil, daß das Band im ungeteilten Zustand geschliffen wird und daher beim Schleifen eine außerordentlich gute Stabilität aufweist.

Die andere Positionierungsmöglichkeit besteht darin, daß eine Schleifeinrichtung 28 direkt nach der Zusammenführung der beiden Einlaufbandebenen 25 angeordnet sein kann. Hier kann das Bandende 2 und der neue Bandanfang 3 in der Schleifeinrichtung positioniert und gleichzeitig geschliffen werden, wie dies aus der Figur 8 hervorgeht.

Der generelle Vorteil der Erfindung mit den vorgenannten Positionierungsmöglichkeiten ergibt sich daraus, daß anstelle einer Laserschweißmaschine zum Verschweißen von Bandenden 2, 3 eine konventionelle Rollennaht-Schweißmaschine eingesetzt werden kann, um Warmbänder 1 bzw. deren freien Enden 2, 3 miteinander zu verschweißen. Rollennaht-Schweißmaschinen sind erfahrungsgemäß mindestens um den Faktor zwei kostengünstiger. Der Vorteil dieser Schweißeinrichtung besteht auch darin, daß sie beim Umbau einer bestehenden Bandlinie für den Einsatz von Warmband die Investition einer Laserschweißmaschine unnötig macht.

Die Erfindung erhöht die Wirtschaftlichkeit beim Verschweißen zweier Bänder bzw. Bandenden und eignet sich auch zur Nachrüstung an vorhandenen Bandanlagen.

## Patentansprüche

1. Einrichtung zum Blankschleifen von verzundertem Warmband (1) oder dessen freien Enden (2, 3) in einer Bandanlage (24), insbesondere in Vorbereitung einer Verbindung durch Schweissen (33), wobei die Schleifeinrichtung mit zwei parallelgeführten Endlosschleifbändern (4, 5) und mit Unterstützungsrollen (12, 13) ausgestattet ist, von welchen das eine Endlosschleifband (4) mit der Bandoberseite (6), und zugleich das andere Endlosschleifband (5) mit der Bandunterseite (7) zum Schleifen in Arbeitskontakt bringbar ist,
**dadurch gekennzeichnet, dass** beide Endlosschleifbänder (4,5) quer zur Laufrichtung (14) des Warmbandes (1) ausgerichtet sind und
**dass** die Schleifeinrichtung quer zur Laufrichtung (14) des Warmbandes (1) um eine Strecke (15) entsprechend wenigstens dem Abstand zweier benachbarter Unterstützungsrollen (12,13) hin- und herfahrbar ausgebildet ist.

2. Schleifeinrichtung nach Anspruch 1,
**dadurch gekennzeichnet,**
**dass** jedes Schleifband (4, 5) über eine dieses antreibbare Rollenbank (8, 9) gespannt ist.

3. Schleifeinrichtung nach einem der Ansprüche 1 oder 2,
**dadurch gekennzeichnet,**
**dass** jede Rollenbank (8, 9) zum Bandschleifen an eine Fläche der Bandoberseite (6) bzw. der Bandunterseite (7) des Warmbandes (1) bei dessen Stillstand mit Schleifkraft anlegbar ist.

4. Schleifeinrichtung nach einem der Ansprüche 1 bis 3, **dadurch gekennzeichnet,**
**dass** die Rollenbänke (8, 9) über Führungen (10, 11) miteinander abstandsveränderlich derart verbunden sind, dass ihre Unterstützungsrollen (12, 13) einander gegenüberstehen.

5. Schleifeinrichtung nach einem der Ansprüche 1 bis 4,
**dadurch gekennzeichnet,**
**dass** diese in Form einer an der Vorderseite offenen Gabel (16) mit zwei im parallelen Abstand abstandsveränderlichen Zinken (17, 18) ausgebildet ist, von welchen jede mit einer ein Endlosschleifband (4, 5) aufweisenden Rollenbank (8, 9) und vorzugsweise mit einer Bandklemmeinrichtung (19, 20) sowie mit Mitteln (21, 22) zur gegenseitigen Abstandseinstellung ausgestattet ist.

6. Schleifeinrichtung nach einem der Ansprüche 1 bis 5, **dadurch gekennzeichnet,**
**dass** beidseits neben jeder Rollenbank (8, 9) Bandklemmeinrichtungen (19, 20) zwecks Stabilisierung des Bandes (1) angeordnet sind.

7. Schleifeinrichtung nach einem der Ansprüche 1 bis 6, **dadurch gekennzeichnet,**
**dass** jeweils eine Schleifstation (29, 29') in vergleichsweise geringem Abstand hinter einer Teilschere (23, 23') im Einlauf zu einer Bandanlage (24) angeordnet ist.

8. Schleifeinrichtung nach einem der Ansprüche 1 bis 7, **dadurch gekennzeichnet,**
**dass** eine Schleifstation (28) in vergleichsweise geringem Abstand hinter der Stelle (25) der Zusammenführung zweier Einlaufbandebenen (26, 27) angeordnet ist.

## Claims

1. An apparatus for clean grinding of scaled hotband (1) or free ends (2, 3) in a band installation (24), particularly during preparation of a joint by welding (33), wherein the grinding apparatus is equipped with two endless grinding belts (4, 5) running parallel to one another, and with support rollers (12, 13), of which the one endless grinding belt (4) is movable into working contact with the upper side of the band (6) for grinding and the other grinding belt (5) is movable into working contact with the lower side of the band (7) for grinding at the same time,
**characterised in that**
both endless grinding belts (4, 5) are aligned transversely to the running direction (14) of the hotband (1), and that the grinding apparatus is constructed to be movable back and forth transverse to the running direction (14) of the hotband (1) by a distance (15) corresponding to at least the distance of two adjacent support rollers (12, 13).

2. The grinding apparatus as cited in claim 1,
**characterised in that**
each grinding belt (4, 5) is passed over a charging roller section (8, 9) that drives the belt.

3. The grinding apparatus as cited in either of claims 1 or 2,
**characterised in that**
each charging roller section (8, 9) is movable with grinding force into contact with a surface of the band upper side (6) or band lower side (7) respectively of the hotband (1) when the hotband is stationary for grinding the hotband.

4. The grinding apparatus as cited in any of claims 1 to 3,
**characterised in that**
the charging roller sections (8, 9) are connected to each other with variable spacing via guides (10, 11) in such manner that their support rollers (12, 13) face each other.

5. The grinding apparatus as cited in any of claims 1 to 4,
**characterised in that**
it is constructed in the form of a fork (16) that is open at the front with two prongs extending parallel to each other and with an adjustable distance therebetween, and each of which is equipped with a charging roller section (8, 9) having an endless grinding belt (4, 5), and preferably with a band clamping device (19, 20) and with means (21, 22) for reciprocal adjustment of the distance therebetween.

6. The grinding apparatus as cited in any of claims 1 to 5,
**characterised in that**
band clamping devices (19, 20) are arranged on either side of each charging roller section (8, 9) for the purpose of stabilising the hotband (1).

7. The grinding apparatus as cited in any of claims 1 to 6,
**characterised in that**
a grinding station (29, 29') is arranged at a comparatively small distance after each dividing shears (23, 23') at the infeed to a band installation (24).

8. The grinding apparatus as cited in any of claims 1 to 7,
**characterised in that**
a grinding station (28) is arranged at a comparatively small distance after the point (25) at which two infeed band planes (26, 27) intersect.

## Revendications

1. Dispositif de décalaminage par meulage de bande à chaud (1) ou de ses extrémités libres (2, 3) dans une installation à bande (24), notamment en préparation d'un raccord par soudage (33), le dispositif de meulage étant équipé de deux rubans abrasifs continus guidés en parallèle (4, 5) et de rouleaux de soutien (12, 13), dont un ruban abrasif continu (4) peut être amené en contact opérationnel avec le dessus de la bande (6) et l'autre ruban abrasif continu (5) en même temps avec le dessous de la bande (7) pour le meulage,
**caractérisé en ce que**
les deux rubans abrasifs continus (4, 5) sont orientés transversalement par rapport au sens de circulation (14) de la bande à chaud (1) et que
le dispositif de meulage est réalisé de manière à pouvoir se déplacer en va et vient transversalement au sens de circulation (14) de la bande à chaud (1) sur une trajectoire (15) correspondant au moins à la distance entre deux rouleaux de soutien voisins (12, 13).

2. Dispositif de meulage selon la revendication 1,
**caractérisé en ce que**
chaque ruban abrasif (4, 5) est tendu au dessus d'un banc à rouleaux (8, 9) pouvant l'entraîner.

3. Dispositif de meulage selon une des revendications 1 ou 2,
**caractérisé en ce que**
chaque banc à rouleaux (8, 9), pour meuler la bande, peut être posé avec une force de meulage sur une surface de dessus de bande (6) ou de dessous de bande (7) de la bande à chaud (1) lorsqu'elle est à l'arrêt.

4. Dispositif de meulage selon une des revendications 1 à 3,
**caractérisé en ce que**
les bancs à rouleaux (8, 9) sont reliés entre eux par des guides (10, 11) avec un écartement variable de manière à ce que leurs rouleaux de soutien (12, 13) se fassent face.

5. Dispositif de meulage selon une des revendications 1 à 4,
**caractérisé en ce que**
celui-ci est réalisé sous forme d'une fourche ouverte sur l'avant (16) et comportant deux dents (17, 18) dont l'écartement est modifiable en distance parallèle, dont chacune est équipée d'un banc à rouleaux (8, 9) présentant un ruban abrasif continu (4, 5) et de préférence d'un dispositif de serrage de bande (19, 20) ainsi que de moyens (21, 22) de réglage réciproque d'écartement.

6. Dispositif de meulage selon une des revendications 1 à 5,
**caractérisé en ce que**,
des deux côtés, près de chaque banc à rouleaux (8, 9), sont disposés des dispositifs de serrage de bande (19, 20) afin de stabiliser la bande (1).

7. Dispositif de meulage selon une des revendications 1 à 6,
**caractérisé en ce que**
respectivement une station de meulage (29, 29') est disposée à une distance relativement faible derrière une cisaille de sectionnement (23, 23') dans l'entrée d'une installation à bande (24).

8. Dispositif de meulage selon une des revendications 1 à 7,
**caractérisé en ce que**
une station de meulage (28) est disposée à distance relativement faible derrière le point (25) de convergence des deux plans d'arrivée de la bande (26, 27).
